# EUROPÄISCHE PATENTANMELDUNG

(11) **EP 4 700 294 A1**
(43) Veröffentlichungstag der Anmeldung: **25.02.2026**
(21) Anmeldenummer: 25193556.5
(22) Anmeldetag: 01.08.2025
(51) Int. Cl.: F24C 7/08, H05B 6/64, G05G 1/08, G05G 9/00, H01H 19/54

(54) **HAUSHALTGERÄT ZUM ZUBEREITEN VON LEBENSMITTELN MIT AN EINER DREHSTELLUNG MULTIFUNKTIONELL BELEGTEM DREHKNEBEL**

(30) Priorität: 20.08.2024 DE 102024207882
(71) Anmelder: BSH Hausgeräte GmbH, 81739 München (DE)
(72) Erfinder: Obermaier, Robert, 83301 Traunreut (DE); Gassner, Christian, 83339 Chieming (DE)

(57) **Zusammenfassung**

Ein Aspekt der Erfindung betrifft ein Haushaltsgerät (1) zum Zubereiten von Lebensmitteln, mit einer Bedienvorrichtung (4), die einen Drehknebel (5) aufweist, der um eine Drehachse (A) drehbar gelagert ist, wobei in Umlaufrichtung um die Drehachse (A) mehrere diskrete Drehstellungen (18) vorgegeben sind, an denen jeweils zumindest eine spezifische Funktionseinheit (11, 12, 13, 14, 15, 16, 17, 25) des Haushaltsgeräts (1) und eine mit der Funktionseinheit (11, 12, 13, 14, 15, 16, 17, 25) verknüpfte Betriebsfunktion des Haushaltsgeräts (1) auswählbar ist, wobei zumindest einer Drehstellung zumindest eine zur ersten Betriebsfunktion unterschiedliche weitere Betriebsfunktion des Haushaltsgeräts (1) zugeordnet ist.

## Beschreibung

Ein Aspekt der Erfindung betrifft ein Haushaltgerät zum Zubereiten von Lebensmitteln. Das Haushaltgerät weist eine Bedienvorrichtung auf. Diese Bedienvorrichtung weist zumindest einen Drehknebel auf, der um eine Drehachse drehbar gelagert ist. Mit dem Drehknebel können spezifische Betriebsfunktionen des Haushaltgeräts eingestellt werden. In Umlaufrichtung um die Drehachse sind mehrere diskrete Drehstellungen vorgegeben, an denen jeweils zumindest eine spezifische Funktionseinheit des Haushaltsgeräts und eine mit der Funktionseinheit verknüpfte Betriebsfunktion des Haushaltsgeräts einhergeht. Wird also der Drehknebel definiert auf diese diskrete Drehstellung bewegt, so kann die damit verknüpfte zumindest eine Funktionseinheit des Haushaltgeräts auch ausgewählt werden und die damit einhergehende Betriebsfunktion durchgeführt werden.

Bekannt ist es bei Haushaltgeräten zum Zubereiten von Lebensmitteln, dass sie derartige Bedienvorrichtungen aufweisen. In dem Zusammenhang ist ein Drehknebel ein üblicherweise exponiert nach vorne ragendes Bedienelement, welches von einem Nutzer einfach erkannt und auch manuell zum Betätigen einfach gegriffen werden kann. Daher sind derartige Drehknebel vorteilhaft für das Bedienen. Sowohl ihre einfache und intuitiv nachvollziehbare Bedienbarkeit als auch deren robuster Aufbau ermöglichen auch eine sehr sichere und zuverlässige Betätigung und dauerhaft ein verschleißarmes Konzept.

Bekannt ist es in dem Zusammenhang auch, dass in Umlaufrichtung um die Drehachse mehrere, derartige diskrete Drehstellungen vorgegeben sind, die durch das Drehen des Drehknebels angefahren werden können. Üblicherweise sind diese Drehstellungen auch durch eine entsprechende haptische Rückmeldung erkennbar, sodass diesbezüglich ein Einfahren beziehungsweise ein Einschnappen des Drehknebels in einer Drehstellung auch haptisch wahrnehmbar ist. Dadurch ist die Position des Drehknebels an dieser spezifischen Drehstellung auch gehalten, wenn der Drehknebel losgelassen wird. Ein unerwünschtes Verstellen des Drehknebels aus dieser angefahrenen Drehstellung ist dadurch auch vermeidbar.

Andererseits ist es jedoch auch der Fall, dass im Hinblick darauf die mechanischen und/oder elektronischen Komponenten, die eine derartige Bewegung des Bedienelements beziehungsweise des Drehknebels in eine Drehstellung ermöglichen und auch dann die elektronischen Auswertungen und die Erzeugung von entsprechenden Signalen ermöglichen, beschränkt sind. Dies führt auch dazu, dass bei einer vollständigen Betrachtung um 360° die Anzahl der diskreten Drehstellungen limitiert ist.

Moderne Haushaltgeräte zum Zubereiten von Lebensmitteln weisen jedoch eine Vielzahl unterschiedlicher Betriebsfunktionen auf, sodass diese auch angeboten werden müssen. Dazu ist bei entsprechenden Haushaltgeräten vorgesehen, mehrere und auch verteilte anderweitige Bedienelemente vorzusehen, mit denen dann entsprechende Betriebsfunktionen auch ausgewählt werden können. Derartige Konzepte benötigen jedoch mehr Bauraum und sind andererseits im Hinblick auf die Verschaltung und die Störung der einzelnen Funktionseinheiten aufwendiger.

Es ist Aufgabe der vorliegenden Erfindung, ein Haushaltgerät zum Zubereiten von Lebensmitteln zu schaffen, bei welchem mit einem Drehknebel eine möglichst hohe Anzahl von Betriebsfunktionen ermöglicht ist und dennoch ein sicheres und fehlerminimiertes Bedienkonzept vorhanden ist.

Diese Aufgabe wird durch ein Haushaltgerät, welches die Merkmale nach Anspruch 1 aufweist, gelöst.

Ein Aspekt der Erfindung betrifft ein Haushaltgerät zum Zubereiten von Lebensmitteln. Das Haushaltgerät weist eine Bedienvorrichtung auf. Diese Bedienvorrichtung weist zumindest einen Drehknebel auf, der um eine Drehachse drehbar gelagert ist. Mit dem Drehknebel können spezifische Betriebsfunktionen des Haushaltgeräts eingestellt werden. In Umlaufrichtung um die Drehachse sind mehrere diskrete Drehstellungen vorgegeben, an denen jeweils zumindest eine spezifische Funktionseinheit des Haushaltsgeräts und eine mit der Funktionseinheit verknüpfte Betriebsfunktion des Haushaltsgeräts einhergeht. Wird also der Drehknebel definiert auf diese diskrete Drehstellung bewegt, so kann die damit verknüpfte zumindest eine Funktionseinheit des Haushaltgeräts auch ausgewählt werden und die damit einhergehende Betriebsfunktion durchgeführt werden.

Eine dieser diskreten Drehstellungen ist zumindest eine zur ersten Betriebsfunktion unterschiedliche weitere Betriebsfunktion des Haushaltgeräts zugeordnet. Dies bedeutet also, dass mit dem Drehknebel eine Anzahl n von Betriebsfunktionen auswählbar und/oder einstellbar ist, die zumindest um eins größer ist, als die Anzahl von fest vorgegebenen, diskreten Drehstellungen in einer im Umlauf betrachteten Drehbewegung des Drehknebels um die Drehachse. Damit ist vorgesehen, dass zumindest eine dieser diskreten Drehstellungen zumindest doppelt mit Betriebsfunktionen belegt ist. Damit ist es erreicht, dass eine höhere Anzahl von Betriebsfunktionen mit einem Drehknebel auswählbar und/oder einstellbar ist und dennoch ein sicheres und fehlerminimiertes Bedienkonzept erreicht ist. Es wird also nicht die Anzahl von maximal möglichen Drehstellungen, die in Umlaufrichtung um die Drehachse möglich sind, erhöht, sondern diese gleich belassen oder gegebenenfalls auch reduziert, aber zumindest eine dieser Drehstellungen mit zumindest zwei verschiedenen Betriebsfunktionen belegt.

Insbesondere ist die maximale Anzahl von Betriebsfunktionen beziehungsweise Betriebsarten mit einem derartigen mechanischen Vorwahlschalter, welcher der Drehknebel vorzugsweise ist, auf maximal zwölf derartige diskrete Schalterstellungen beziehungsweise Drehstellungen beschränkt. Möglich ist es in dem Zusammenhang, dass elf dieser Drehstellungen mit einer Betriebsfunktion belegt sind und die zwölfte Drehstellung eine betriebsfunktionsfreie Nullstellung ist. Dies kann beispielsweise die Zwölfuhrstellung sein.

Gerade ein solches Konzept gemäß dem genannten Aspekt der Erfindung ermöglicht es, dass keine Einschränkungen in der Haptik des Drehknebels hingenommen werden müssen und auch das Thema von elektrischen Einflüssen, wie auch beispielsweise Kurzschlüssen, vermieden beziehungsweise minimiert ist. Damit wird mit dem vorgeschlagenen Haushaltgerät allen diesen Beschränkungen und Limitierungen genüge getan, andererseits die Anzahl von Betriebsfunktionen, die mit diesem einen Drehknebel auswählbar und/oder einstellbar sind, erhöht.

Damit ist es auch ermöglicht, zukünftig vorgesehene zusätzliche energiesparende Betriebsarten beziehungsweise Betriebsfunktionen des Haushaltgeräts anzubieten und mit dem Drehknebel auswählen und/oder einstellen zu können. Damit kann auch künftig zu erwartenden Energieeffizienzzielen von Haushaltgeräten Rechnung getragen werden.

In einer Ausführungsform ist vorgesehen, dass die zumindest eine weitere Betriebsfunktion mit der zumindest einen Funktionseinheit verknüpft ist, die mit der ersten Betriebsfunktion verknüpft ist. Dies bedeutet also, dass zum Durchführen der einen Betriebsfunktion diese Funktionseinheit erforderlich ist. Geschickterweise ist nun an dieser Drehstellung, an der die erste Betriebsfunktion angeordnet ist, die die zumindest eine Funktionseinheit benötigt, auch eine derartige weitere Betriebsfunktion, die ebenfalls genau diese zumindest eine Funktionseinheit benötigt, zugeordnet. Damit ist es in besonders geschickter Weise gruppiert, dass Betriebsfunktionen an einer Drehstellung gebündelt werden, die zumindest eine gleiche Funktionseinheit benötigen. Damit ist der Verschaltungsaufwand und/oder gegebenenfalls eine erforderliche Steuerung, insbesondere über Software, minimiert.

In einer Ausführungsform ist die Funktionseinheit in dieser diskreten Drehstellung zum Durchführen der ersten Betriebsfunktion aktiviert und die Funktionseinheit in dieser Drehstellung zum Durchführen der zweiten Betriebsfunktion aktiviert. Dies bedeutet, dass mit Einstellen dieser diskreten Drehstellung diese zumindest eine diskrete Funktionseinheit aktivierbar ist beziehungsweise dann auch aktiviert ist. Damit ist quasi diese diskrete Drehstellung auch schaltungstechnisch beziehungsweise bezüglich der Verschaltung so konfiguriert, dass diese zumindest eine Funktionseinheit dann aktiviert wird oder aktiviert werden kann.

Damit ist es dann mit diesem Einstellen dieser diskreten Drehstellung bereits vorgegeben, dass diese zumindest eine Funktionseinheit aktiviert wird, und es ist dann insbesondere nur noch die erste oder die zumindest zweite Betriebsfunktion auszuwählen beziehungsweise einzustellen.

Damit wird auch ein sehr einfaches und intuitives Bedienkonzept mit dieser multiplen Belegung einer Drehstellung mit mehreren Betriebsfunktionen erreicht. Fehlbedienungen sind daher durch dieses sehr eingängige Belegungs- und Bedienkonzept reduziert.

In einer Ausführungsform ist diese zumindest eine Funktionseinheit eine Heizeinheit des Haushaltgeräts. Viele Betriebsfunktionen eines Haushaltgeräts zum Zubereiten von Lebensmitteln benötigen zumindest eine Heizeinheit. Dies kann beispielsweise zum Zubereiten eines Lebensmittels beziehungsweise eines Garguts erforderlich sein. Andererseits kann auch beispielsweise zur Reinigung des Haushaltgeräts Wärme einer Heizeinheit erforderlich sein. Auch anderweitige Funktionen, die sowohl das Zubereiten von Lebensmitteln primär betreffen als auch unabhängig von der Zubereitung von Lebensmitteln anderweitige Funktionen des Haushaltgeräts bereitstellen, benötigen Wärme beziehungsweise Hitze zumindest einer Heizeinheit.

Daher ist das vorgeschlagene Konzept gerade dann sehr vorteilhaft, wenn Heizeinheiten als Funktionseinheiten im Vordergrund stehen, die jeweils mit einer oder mehreren Betriebsfunktionen verknüpft sind, da die Wärme zumindest einer derartigen Heizeinheit für eine solche Betriebsfunktion erforderlich ist. Gerade bei Heizeinheiten ist es dahingehend auch vorteilhaft, deren Verschaltung gering komplex zu halten, um auch hier sowohl bauraumbedingte Nachteile zu vermeiden als auch elektrotechnische Nachteile, wie umfängliche Verdrahtung und/oder elektromagnetische Wechselwirkungen und/oder Kurzschlüsse oder dergleichen verbessert vermeiden zu können. Gerade daher ist es dann bei Heizeinheiten vorteilhaft, wenn an einer spezifischen beziehungsweise diskreten Drehstellung eine solche zumindest eine Heizeinheit zugeordnet ist und aktiviert werden kann beziehungsweise aktiviert wird und diese Heizeinheit für zumindest zwei unterschiedliche Betriebsfunktionen genutzt wird, insbesondere bestimmungsgemäß für deren Nutzung vorgesehen ist.

In einer Ausführungsform kann die Heizeinheit ein Strahlungsheizkörper oder ein Induktor sein.

In einer Ausführungsform kann vorgesehen sein, dass bei einem Einstellen der Drehstellung beziehungsweise das Drehen des Drehknebels in dieser diskreten Drehstellung eine erste Betriebsfunktion vorrangig ist und die zweite Betriebsfunktion an dieser Drehstellung nur dann in den Vorrang gegenüber der anderen rückt, wenn die zweite Betriebsfunktion explizit ausgewählt wird. Dadurch wird ein Konzept mit zumindest doppelter Belegung einer diskreten Drehstellung mit Betriebsfunktionen erreicht, dennoch zunächst eine Prioritätsliste dieser Betriebsfunktionen vorgegeben. Dies kann dann vorteilhaft sein, wenn die erste Betriebsfunktion eine häufiger genutzte Betriebsfunktion oder für die generelle Ablaufplanung beziehungsweise Ablaufprozesse vorrangig gegenüber der zweiten Betriebsfunktion ist. Auch dann, wenn Betriebsfunktionen verknüpft sind und in einer spezifischen Reihenfolge ausgewählt werden und ablaufen können, kann ein derartig vorgegebenes prioritätsbasiertes Konzept von Betriebsfunktionen an einer Drehstellung vorteilhaft sein.

In einer Ausführungsform weist die Bedienvorrichtung eine zum Drehknebel unterschiedliche Auswahleinheit auf. An dieser beziehungsweise mit dieser ist die andere Betriebsfunktion auswählbar, wenn der Drehknebel an der diskreten Drehstellung angeordnet ist. Damit ist es ermöglicht, dass mit einer zum Drehknebel unterschiedlichen anderen Auswahleinheit der Bedienvorrichtung eine der Betriebsfunktionen auswählbar und/oder einstellbar ist. Durch ein solches auch hardwaremäßig getrenntes Konzept bezüglich der Auswahl und/oder Einstellung von Betriebsfunktionen, die an einer Drehstellung des Drehknebels vorgegeben sind, lassen sich auch sehr intuitive Betriebsfunktionsauswahlkonzepte realisieren. Nicht erkannte oder unerwünschte Fehlbedienungen und eine Auswahl einer der Betriebsfunktionen an der Drehstellung, die gar nicht gewünscht ist, können dadurch verbessert reduziert werden. Insbesondere kann in dem Zusammenhang auch ermöglicht sein, dass gerade bei einer kaskadierten beziehungsweise priorisierten Liste von zumindest zwei Betriebsfunktionen an einer diskreten Drehstellung nicht unerwünscht eine prioritätsnachrangigere Betriebsfunktion ausgewählt und eingestellt wird. Wird also an der Auswahleinheit keine weitere Betätigung durchgeführt, so ist an der diskreten Drehstellung des Drehknebels bei einer prioritätsbasierten Liste von mehreren Betriebsfunktionen stets die ranglistenvorrangigere, insbesondere ranglistenerste, Betriebsfunktion mit dem Drehen des Drehknebels in dieser diskreten Drehstellung ausgewählt und/oder eingestellt.

Andererseits ist dieses Konzept mit einer weiteren Auswahleinheit auch dann vorteilhaft, wenn beispielsweise an einer Drehstellung mehr als zwei Betriebsfunktionen lokalisiert sind. Sind nämlich solche Vielfachbelegungen mit unterschiedlichen Betriebsfunktionen an zumindest einer Drehstellung vorgesehen, können der Übersichtlichkeit dienend und somit auch dem Verständnis von Bedienkonzepten dienend diese weitere Auswahl und Einstellung dieser Betriebsfunktionen an der Auswahleinheit vorteilhaft sein. Damit wird auch eine visuelle und bedienerartspezifische Trennung des gesamten Konzepts vollzogen. Dadurch kann auch dieses intuitive Verständnis für die Anzahl und die Art der an einer Drehstellung angebotenen Betriebsfunktionen verbessert werden, und eine leichtere Nachvollziehbarkeit der Auswahl- und Bedienkette dieser Betriebsfunktionen einer Drehstellung ist dadurch ermöglicht.

In einer Ausführungsform weist die Auswahleinheit ein berührsensitives Bedienfeld oder einen weiteren manuell drehbaren Drehknebel auf. Damit können auch unterschiedliche Konzepte der Betätigung angeboten werden oder andererseits ein mit dem weiteren Drehknebel gleiches Bedienkonzept wie mit dem ersten Drehknebel bereitgestellt werden. Situationsabhängig und gegebenenfalls auch gerätetypabhängig können somit verschiedenste Konfigurationen der Hardware der Bedienvorrichtung bereitgestellt werden.

In einer weiteren Ausführungsform können beim Einstellen des Drehknebels in diese zumindest eine diskrete Drehstellung die zumindest zwei Funktionseinheiten gleichwertig und/oder gleichzeitig zur Auswahl an einer drehknebelinternen Auswahleinheit angeboten sein. Es ist also auch möglich, dass die zumindest zwei verschiedenen Betriebsfunktionen an dieser einen diskreten Drehstellung nicht in einer vorgegeben Prioritätenreihenfolge vorliegen, sondern zunächst für einen Nutzer auch gleichwertig zur Verfügung stehen. Dann ist es vorteilhaft, dass auch diese nochmals gleichwertig zur Auswahl angeboten werden, wenn der Drehknebel an diese diskrete Drehstellung gedreht wird. Dazu ist es in einer Ausführungsform vorteilhaft, dass der Drehknebel selbst eine Auswahleinheit aufweist. Dies kann beispielsweise ebenfalls ein berührungssensitives Bedienfeld sein. Auch hier kann jedoch, wie dies auch bei den oben genannten Ausführungsbeispielen der Fall sein kann, eine Spracherkennungseinheit vorgesehen sein. Damit kann ein Nutzer gegebenenfalls auch durch Spracheingabe eine von diesen zumindest zwei an dieser Drehstellung möglichen Betriebsfunktionen auswählen. Die Spracherkennungseinheit kann in einer Ausführungsform Bestandteil des Drehknebels sein. Die kann jedoch auch extern zum Drehknebel angeordnet sein und Bestandteil der Bedienvorrichtung sein.

Ebenfalls ist es in einer Ausführungsform möglich, dass die Auswahl von einer der zumindest zwei Betriebsfunktionen an einer Drehstellung, wenn der Drehknebel an dieser diskreten Drehstellung bewegt ist, durch Gestik erfolgt. Damit kann die Bedienvorrichtung auch ein Gestenerkennungsmodul aufweisen. Auch dies kann gegebenenfalls Bestandteil des Drehknebels sein oder extern zu dem Drehknebel sein.

In einer Ausführungsform ist diese drehknebelinterne Auswahleinheit ein berührungssensitives Bedienfeld an einer Stirnseite beziehungsweise Frontseite des Drehknebels. Möglich ist es auch, dass die Auswahleinheit ein berührungssensitives Bedienfeld an der Mantelwand des Drehknebels ist. Insbesondere ist dies dann möglich, wenn der Drehknebel zylinderförmig ausgebildet ist. Damit können sehr exponierte Oberflächen des Drehknebels mit solchen Auswahleinheiten belegt sein. Sowohl das Wahrnehmen als auch das entsprechende Berühren ist dann zielgerichtet und intuitiv ermöglicht. Auch dann kann dann die Wahrscheinlichkeit einer Fehlbedienung deutlich reduziert werden.

In einer Ausführungsform weist das Haushaltgerät mehrere Funktionseinheiten auf, die in verschiedenen Drehstellungen des Drehknebels jeweils zumindest paarweise mit verschiedenen Betriebsfunktionen verknüpft sind. Die zumindest zwei Funktionseinheiten sind in einer Ausführungsform an einer diskreten Drehstellung funktionell gekoppelt und bilden eine spezifische Wirkverbindung miteinander. So kann beispielsweise dann, wenn die Funktionseinheiten Heizeinheiten des Haushaltgeräts sind, beispielsweise bei einer Betriebsfunktion "Oberhitze" nur ein oberer Heizkörper beziehungsweise eine obere Heizeinheit zur Aktivierung vorgesehen sein. Bei einer weiteren Betriebsfunktion "Unterhitze" kann eine dazu unterschiedliche Heizeinheit, die unten angeordnet ist, zur Aktivierung vorgesehen sein. Ist beispielsweise eine Betriebsfunktion "Oberhitze und Unterhitze", so sind diese zumindest zwei verschiedenen Heizeinheiten bestimmungsgemäß zur Aktivierung vorgesehen beziehungsweise werden für die Durchführung des Heizens von oben und von unten benötigt.

Gerade bei einem Haushaltgerät zum Zubereiten von Lebensmitteln, wie einem Gargerät, das beispielsweise ein Backofen sein kann, sind auch weitere Betriebsfunktionen, wie "Umluft" oder "Grillen" oder dergleichen möglich, die zumindest eine Heizeinheit oder mehrere Heizeinheiten benötigen.

Eine weitere Betriebsfunktion kann "Pyrolyse" sein. Insbesondere können auch hier beispielsweise mehrere separate Heizeinheiten des Haushaltgeräts für diese Betriebsfunktion vorgesehen sein.

Eine andere Funktionseinheit kann beispielsweise eine Lichteinheit des Haushaltgeräts sein.

Betriebsfunktionen können jedoch auch beispielsweise Automatikprogramme, die zur Zubereitung eines Lebensmittels vorgegeben sind, sein. Auch Reinigungsfunktionen des Haushaltgeräts, insbesondere bei einem Backofen eines Garraums, können Betriebsfunktionen sein. Eine Betriebsfunktion kann auch das Einstellen einer Uhrzeit sein. Dies kann beispielsweise eine Zeitdauer für einen Zubereitungsvorgang eines Lebensmittels sein. Eine Funktionseinheit des Haushaltgeräts kann dazu eine Uhr sein.

Insbesondere ist die Anzahl der Drehstellungen des Drehknebels kleiner oder gleich 12. Insbesondere beträgt sie 11 oder 12.

Insbesondere ist es in einer Ausführungsform möglich, dass die oben erläuterte Wirkverbindung zwischen zumindest zwei Funktionseinheiten für beide Betriebsfunktionen, die an der einen Drehstellung auswählbar sind, gleich ist. Damit ist die vorgegebene Verschaltung für diese zumindest zwei Funktionseinheiten gleich und kann somit an dieser Drehstellung beibehalten werden, und dennoch können zwei unterschiedliche Betriebsfunktionen, die diese Verschaltung und diese Funktionseinheiten benötigen, genutzt beziehungsweise an dieser Stelle der Drehstellung ausgewählt und/oder eingestellt werden.

In einer Ausführungsform können die zumindest zwei Funktionseinheiten gleiche Funktionstypen sein. Dies bedeutet, dass ihre Primärfunktionalität und ihre bestimmungsgemäß vorgesehene Funktionalität gleich ist. Beispielsweise können dies zwei Heizeinheiten sein. Dies bedeutet jedoch noch nicht zwingend, dass diese beiden vom gleichen Funktionstyp ausgebildeten Funktionseinheiten unterschiedliche Funktionsparameter und/oder örtlich den gleichen Verbau im Haushaltgerät haben. Sie können diesbezüglich unterschiedlich verbaut sein und können auch unterschiedliche Kennzahlen beziehungsweise unterschiedliche Werte für Funktionsparameter haben.

In einer Ausführungsform ist es daher möglich, dass die beiden Funktionseinheiten Heizeinheiten sind und die erste Betriebsfunktion eine Gargutzubereitungsfunktion ist und die zweite Betriebsfunktion eine weitere Gargutzubereitungsfunktion ist oder keine Gargutzubereitungsfunktion ist.

In einer Ausführungsform ist es möglich, dass die Bedienvorrichtung einen Drehknebel, eine Auswahleinheit, insbesondere in Form eines berührungssensitiven Bedienfelds, und einen weiteren Drehknebel aufweist. Der weitere Drehknebel kann beispielsweise dazu ausgebildet sein, einen Betriebsparameter einer Funktionseinheit einzustellen. Beispielsweise kann dies die Temperatur sein. Auch die Uhrzeit kann ein entsprechender Betriebsparameter sein.

Insbesondere ist vorgesehen, dass beispielsweise die Betriebsfunktion eines Automatikprogramms beziehungsweise einer Automatikbetriebsfunktion Heizeinheiten als Funktionseinheit benötigt, insbesondere eine Oberhitze-Heizeinheit und eine Unterhitze-Heizeinheit. Dies ist dann vorgesehen, wenn das Haushaltgerät zum Zubereiten von Lebensmitteln ein Backofen ist.

Das Haushaltgerät kann jedoch auch beispielsweise ein Dampfgargerät oder ein Mikrowellengargerät sein. Möglich ist es auch, dass es beispielsweise eine Fritteuse oder ein Kaffeevollautomat oder dergleichen ist.

In einer Ausführungsform ist vorgesehen, dass an den jeweiligen Drehstellungen Symbole an einer Bedienblende der Bedienvorrichtung angezeigt sind, die die jeweiligen dort verknüpften Betriebsfunktionen symbolisieren. Damit ist äußerst schnell und verständlich erkennbar, welche Betriebsfunktionen an welcher Drehstellung vorgesehen sind.

Ein weiterer Aspekt der Erfindung betrifft ein Verfahren zum Betreiben eines Haushaltgeräts zum Zubereiten von Lebensmitteln. Insbesondere ist das Haushaltgerät gemäß dem oben genannten Aspekt oder einem vorteilhaften Ausführungsbeispiel davon ausgebildet. Bei dem Verfahren wird mit einem Drehknebel einer Bedienvorrichtung des Haushaltgeräts eine Drehbewegung um eine Drehachse durchgeführt. Der Drehknebel wird dabei in eine diskrete, insbesondere definiert vorgegebene Drehstellung, gedreht. An dieser sind zumindest eine spezifische Funktionseinheit des Haushaltgeräts und eine mit dieser Funktionseinheit verknüpfte Betriebsfunktion des Haushaltgeräts vorgegeben, insbesondere dort auswählbar und/oder einstellbar. In dieser spezifischen Drehstellung ist zumindest eine zur ersten Betriebsfunktion unterschiedliche weitere Betriebsfunktion des Haushaltgeräts zugeordnet, insbesondere auswählbar und/oder einstellbar. Eine derartige zumindest doppelte Belegung einer spezifischen Drehstellung mit mehreren unterschiedlichen Betriebsfunktionen ermöglicht auch hier ein umfänglicheres Bereitstellen von Betriebsfunktionen bei dennoch gleichbleibender beziehungsweise minimierter Anzahl von diskreten Drehstellungen.

Es kann also vorgesehen sein, dass an mehreren dieser diskreten Drehstellungen jeweils zumindest zwei unterschiedliche Betriebsfunktionen verknüpft sind und dort angeboten werden, insbesondere zum Auswählen und/oder Einstellen.

Bei dem Verfahren ist somit an einer Drehstellung auch ein wahlweises Auswählen und/oder Einstellen von zumindest einer der dort mehreren angebotenen Betriebsfunktionen ermöglicht.

Vorteilhafte Ausführungsformen des Haushaltgeräts sind als vorteilhafte Ausführungsformen des Verfahrens anzusehen. Insbesondere ermöglichen dort die jeweiligen gegenständlichen Elemente der Bedienvorrichtung, insbesondere deren Mechanik und/oder Elektronik, das Auswählen und/oder Einstellen zumindest einer diskreten Drehstellung und das Auswählen und/oder Einstellen von zumindest einer konkreten Betriebsfunktion.

Ausführungsbeispiele der Erfindung werden nachfolgend anhand schematischer Zeichnungen näher erläutert. Es zeigen:
- Fig. 1: eine perspektivische schematische Darstellung eines Ausführungsbeispiels eines erfindungsgemäßen Haushaltgeräts;
- Fig. 2: eine vergrößerte Darstellung eines Ausführungsbeispiels einer Bedienvorrichtung des Haushaltgeräts gemäß Fig. 1; und
- Fig. 3: eine beispielhafte Darstellung von Symbolen, die an diskreten Drehstellungen eines Drehknebels angezeigt sein können und die jeweils multiple Belegung mit unterschiedlichen Betriebsfunktionen symbolisieren.

In den Figuren werden gleiche oder funktionsgleiche Elemente mit den gleichen Bezugszeichen versehen.

In Fig. 1 ist in einer schematischen Darstellung ein Ausführungsbeispiel eines Haushaltgeräts 1 gezeigt. Das Haushaltgerät 1 ist zum Zubereiten von Lebensmitteln ausgebildet. Es kann beispielsweise ein Backofen oder Dampfgargerät oder ein Mikrowellengargerät sein. Die Funktionalitäten der Geräte können jedoch auch in einem gemeinsamen Gargerät enthalten sein.

Möglich ist es auch, dass das Haushaltgerät 1 beispielsweise eine Fritteuse oder ein Kaffeevollautomat ist.

Das Haushaltgerät 1 weist hier ein Gehäuse 2 auf. In dem Gehäuse 2 ist zumindest ein Zubereitungsraum 3, insbesondere ein Garraum, ausgebildet. Dieser ist bestimmungsgemäß zum Einbringen und Zubereiten von Lebensmitteln vorgesehen. Das Haushaltgerät 1 weist darüber hinaus eine Bedienvorrichtung 4 auf. Die Bedienvorrichtung 4 weist einen Drehknebel 5 auf. Dieser kann hier um eine Drehachse A gedreht werden. Die Drehachse A ist hier in Tiefenrichtung (z-Richtung) des Haushaltgeräts 1 orientiert.

Darüber hinaus kann die Bedienvorrichtung 4 eine Anzeigeeinheit 6 aufweisen. Die Anzeigeeinheit 6 kann in einem Ausführungsbeispiel auch zumindest bereichsweise als berührungssensitives Bedienfeld 7 ausgebildet sein. Darüber hinaus kann es in einer Ausführungsform vorgesehen sein, dass die Bedienvorrichtung 4 einen weiteren Drehknebel 8, der als zweiter Drehknebel 8 bezeichnet werden kann, aufweist.

Das Haushaltgerät 1 weist darüber hinaus eine Tür 9 auf. Diese ist frontseitig angeordnet und zum frontseitigen Verschließen des Aufnahmeraums 3 angeordnet. Darüber hinaus weist das Haushaltgerät 1 eine Steuereinheit 10 auf.

Das Haushaltgerät 1 weist des Weiteren mehrere Funktionseinheiten auf. Dies kann eine Funktionseinheit 11 sein. Diese Funktionseinheit 11 kann beispielsweise eine Heizeinheit sein. Sie ist hier ein Unterhitze-Heizkörper. Darüber hinaus kann das Haushaltgerät 1 eine weitere Funktionseinheit 12 aufweisen. Auch diese kann eine Heizeinheit sein. Beispielsweise ist diese Heizeinheit hier ein Oberhitze-Heizkörper.

Das Haushaltgerät 1 kann auch eine weitere Funktionseinheit 13 aufweisen. Diese kann auch eine Heizeinheit sein. Sie kann ein Grill-Heizkörper sein.

Eine weitere Funktionseinheit 14 kann vorgesehen sein. Diese kann beispielsweise ein Gebläse sein. Das Gebläse kann vorzugsweise beispielsweise bei einer Betriebsfunktion Umluft genutzt werden.

Darüber hinaus kann das Haushaltgerät 1 als weitere Funktionseinheit 15 eine Uhr aufweisen. Ebenfalls kann es als Funktionseinheit 16 eine Mikrowelleneinheit aufweisen. Eine weitere Funktionseinheit 17 kann beispielsweise eine Dampfgareinheit sein.

Eine weitere Funktionseinheit 25 kann eine Lichteinheit des Haushaltgeräts 1 sein, insbesondere zum Beleuchten des Aufnahmeraums 3.

Alle die genannten Funktionseinheiten können in einem Ausführungsbeispiel durch die Steuereinheit 10 gesteuert werden. Die Steuereinheit 10 kann auch eine Steuer- und Regeleinheit sein.

In Fig. 2 ist in einer vergrößerten Darstellung die Bedienvorrichtung 4 schematisch gezeigt. Es ist zu erwähnen, dass sowohl die Position der gezeigten Elemente als auch deren Anzahl lediglich beispielhaft zu verstehen ist. Der Betriebsfunktionsauswahl-Drehknebel 5 ist, wie bereits erwähnt, um die Drehachse A drehbar. Hier sind in dem Ausführungsbeispiel zwölf in Umlaufrichtung um die Drehachse A angeordnete diskrete Drehstellungen gezeigt. Diese sind symbolhaft durch die jeweiligen Linien und die zeitlich davon angezeigten Symbole auf einer Bedienblende der Bedienvorrichtung 4 charakterisiert. Darüber hinaus ist zu diesen diskreten Drehstellungen, die Funktions-Drehstellungen sind und von denen in Fig. 2 der Übersichtlichkeit dienend lediglich einige mit dem Bezugszeichen 18 versehen sind, eine Nullstellung 19 ausgebildet. In dieser Nullstellung 19 ist keine Betriebsfunktion hinterlegt beziehungsweise mit dieser Stellung verknüpft.

Es ist vorgesehen, dass im Ausführungsbeispiel zumindest eine dieser mehreren Drehstellungen 18 nicht nur mit einer ersten Betriebsfunktion belegt ist beziehungsweise verknüpft ist, sondern mit zumindest einer dazu unterschiedlichen zweiten weiteren Betriebsfunktion belegt beziehungsweise verknüpft ist. Wird also der Drehknebel 5 in eine dieser diskreten Drehstellungen 18 gedreht, so sind an dieser diskreten Drehstellung zumindest zwei Betriebsfunktionen auswählbar und/oder einstellbar. Vorzugsweise ist es vorgesehen, dass an zumindest einigen dieser Drehstellungen 18 zumindest eine spezifische Funktionseinheit des Haushaltgeräts 1 und eine mit der Funktionseinheit verknüpfte Betriebsfunktion des Haushaltgeräts 1 angeboten ist. Sie ist also dort auswählbar und/oder einstellbar. Insbesondere ist es vorgesehen, dass auch die zur ersten Betriebsfunktion unterschiedliche zweite Betriebsfunktion diese an dieser diskreten Drehstellung 18 auswählbare und/oder einstellbare Funktionseinheit auch für die zweite Betriebsfunktion beziehungsweise zur Durchführung dieser zweiten Betriebsfunktion benötigt wird. Damit ist es in vorteilhafterweise ermöglicht, dass ein ohnehin vorgesehenes Zuordnungskonzept der Zuordnung der Funktionseinheiten zu den jeweiligen Drehstellungen und der damit einhergehenden Verschaltung für zumindest zwei verschiedene Betriebsfunktionen genutzt wird, die diese zumindest eine Funktionseinheit benötigen. Durch eine solche intelligente Zuordnung sind also an zumindest einer Drehstellung 18 zwei verschiedene Betriebsfunktionen gebündelt, die beide die zumindest eine Funktionseinheit benötigen.

So ist es beispielsweise möglich, dass bei einer Drehstellung, bei welcher die "Oberhitze und Unterhitze" als Betriebsfunktion auswählbar ist und somit der Oberhitze-Heizkörper und der Unterhitze-Heizkörper ausgewählt und eingestellt beziehungsweise aktiviert werden, auch beispielsweise als weitere Funktion ein Automatikprogramm, insbesondere eine Bratautomatik, an dieser diskreten Drehstellung angeboten ist beziehungsweise damit belegt ist. Denn die Bratautomatik als entsprechendes Automatikprogramm und als Beispiel für eine weitere Betriebsfunktion benötigt bestimmungsgemäß ebenfalls den Oberhitze-Heizkörper und den Unterhitze-Heizkörper. Daher ist in diesem Fall die Verschaltung der Heizkörper an dieser Drehstellung für beide Betriebsfunktionen, einerseits "Oberhitze und Unterhitze" und andererseits "Bratautomatik" gleich. Diese ist lediglich eines von vielen Beispielen, bei denen eine Funktionseinheit für verschiedene Betriebsfunktionen zugrunde gelegt ist beziehungsweise zum Durchführen dieser Betriebsfunktionen bestimmungsgemäß benötigt wird.

Möglich ist es, dass beispielsweise durch Anwählen dieser diskreten Drehstellung, an der als erste Betriebsfunktion "Oberhitze und Unterhitze" zugeordnet ist, der Drehknebel 5 in diese diskrete Drehstellung bewegt wird. Wird dann kein weiterer Schritt getätigt, kann in einem Ausführungsbeispiel vorgesehen sein, dass diese erste Betriebsfunktion gestartet wird. Dies bedeutet, dass der Oberhitze-Heizkörper und der Unterhitze-Heizkörper aktiviert werden und diese spezifische Betriebsfunktion "Oberhitze und Unterhitze" als eine Art eines Gargutzubereitungsprogramms beziehungsweise einer Gargutzubereitungsfunktion abläuft.

Soll jedoch die zweite Betriebsfunktion aktiviert werden, so kann in einem Ausführungsbeispiel vorgesehen sein, dass dann, wenn beispielsweise ein Symbol 20 auf einer Auswahleinheit 21, die Bestandteil des berührungssensitiven Bedienfelds 7 sein kann, gedrückt wird, sich an der Anzeigeeinheit 6 eine Menüanzeige öffnet beziehungsweise darstellt. So kann vorgesehen sein, dass dort dann aufgefordert wird, dass eine zweite Betriebsfunktion, beispielsweise ein Automatikprogramm, ausgewählt wird. Beispielsweise kann dies über spezifische Ziffern, die in dieser Anzeigeeinheit 6 angezeigt werden, ausgewählt werden. Dazu kann beispielsweise mit den Plus-Minus-Tasten 22 und 23 ein Auswählen beziehungsweise Anwählen dieser gewünschten konkreten Ziffer erfolgen.

Möglich ist es in einem weiteren Schritt dann auch, dass über ein weiteres berührungssensitives Bedienfeld 24, welches hier mit "kg" bezeichnet ist, ein Gewicht des zuzubereitenden Garguts eingegeben wird.

Der weitere Drehknebel 8, der hier zur Einstellung eines spezifischen Betriebsparameters einer Funktionseinheit vorgesehen ist, kann dann an die gewünschte Ziffer, die den Wert dieses Temperaturparameters charakterisiert, gedreht werden. Beispielsweise kann der Betriebsparameter die Temperatur sein. Möglich ist es auch, dass dieser weitere Drehknebel 8 an eine Stelle gedreht wird, in der das Symbol des Automatikprogramms angezeigt ist. Ist dies erfolgt, kann nach einer vorzugsweise festgelegten Zeitdauer, die beispielsweise einige Sekunden betragen kann, das Haushaltgerät 1 den Automatikbetrieb starten. Die Gartemperatur und die Zeitdauer laufen dann im Hintergrund automatisch ab. Die Temperatur kann beispielsweise mittels eines Temperatursensors, beispielsweise eines PT500 oder eines vergleichbaren Sensors, gemessen und über die Steuereinheit 10 nicht nur gesteuert, sondern auch geregelt werden. Damit ermöglicht die Betriebsart in diesem Untermenü, auch unterschiedliche Temperaturniveaus auszuwählen, je nachdem, welches Automatikprogramm gewählt wurde. Die entsprechende Zeitdauer wird vorzugsweise über Parameter bestimmt und ist abhängig vom Gargut. Nach Ende der Gardauer kann dies mit einem Signal und/oder einem Symbol der Uhr angezeigt werden.

Eine weitere Darstellung, wie sie in Fig. 2 gezeigt ist, kann auch ortsfeste Symbole 18a vorsehen, von denen auch wiederum nur einige, der Übersichtlichkeit dienend, mit einem Bezugszeichen versehen sind.

Diesbezüglich sind in Fig. 3 lediglich beispielhaft zu verstehende und keinesfalls abschließend oder konkretisierend zu verstehende Symbole 18a gezeigt. Diese Symbole enthalten jeweils mehrere, hier insbesondere jeweils zwei Untersymbole 18b und 18c, die die an dieser diskreten Drehstellung 18 angebotenen Betriebsfunktionen charakterisieren.

Auf einer Stirnseite 5a und/oder eine Mantelwand 5b des Drehknebels 5 können berührsensitive Bereiche gebildet sein. An diesen kann auch eine Auswahl zumindest einer an einer Drehstellung verfügbaren Betriebsfunktion erfolgen. Das können dann Beispiele für drehknebelinterne Auswahleinheiten sein.

### Bezugszeichenliste

- 1: Haushaltgerät
- 2: Gehäuse
- 3: Aufnahmeraums
- 4: Bedienvorrichtung
- 5: Drehknebel
- 5a: Stirnseite
- 5b: Mantelwand
- 6: Anzeigeeinheit
- 7: Bedienfeld
- 8: Drehknebel
- 9: Tür
- 10: Steuereinheit
- 11: Funktionseinheit
- 12: Funktionseinheit
- 13: Funktionseinheit
- 14: Gebläse
- 15: Uhr
- 16: Mikrowelleneinheit
- 17: Dampfgareinheit
- 18: Drehstellung
- 18a: Symbole
- 18b: Untersymbol
- 18c: Untersymbol
- 19: Nullstellung
- 20: Symbol
- 21: Auswahleinheit
- 22: Plus-Minus-Taste
- 23: Plus-Minus-Taste
- 24: Bedienfeld
- 25: Funktionseinheit

## Patentansprüche

1. Haushaltsgerät (1) zum Zubereiten von Lebensmitteln, mit einer Bedienvorrichtung (4), die einen Drehknebel (5) aufweist, der um eine Drehachse (A) drehbar gelagert ist, wobei in Umlaufrichtung um die Drehachse (A) mehrere diskrete Drehstellungen (18) vorgegeben sind, an denen jeweils zumindest eine spezifische Funktionseinheit (11, 12, 13, 14, 15, 16, 17, 25) des Haushaltsgeräts (1) und eine mit der Funktionseinheit (11, 12, 13, 14, 15, 16, 17, 25) verknüpfte Betriebsfunktion des Haushaltsgeräts (1) auswählbar ist, **dadurch gekennzeichnet, dass** zumindest einer Drehstellung (18) zumindest eine zur ersten Betriebsfunktion unterschiedliche weitere Betriebsfunktion des Haushaltsgeräts (1) zugeordnet ist.

2. Haushaltsgerät (1) nach Anspruch 1, **dadurch gekennzeichnet, dass** die weitere Betriebsfunktion mit der zumindest einen Funktionseinheit (11, 12, 13, 14, 15, 16, 17, 25) verknüpft ist, die mit der ersten Betriebsfunktion verknüpft ist.

3. Haushaltsgerät (1) nach Anspruch 1 oder 2, **dadurch gekennzeichnet, dass** die Funktionseinheit (11, 12, 13, 14, 15, 16, 17, 25) in der Drehstellung zum Durchführen der ersten Betriebsfunktion aktiviert ist und die Funktionseinheit (11, 12, 13, 14, 15, 16, 17, 25) in dieser Drehstellung zum Durchführen der zweiten Betriebsfunktion aktiviert ist.

4. Haushaltsgerät (1) nach einem der vorhergehenden Ansprüche, **dadurch gekennzeichnet, dass** die Funktionseinheit (11, 12, 13, 14, 15, 16, 17, 25) eine Heizeinheit des Haushaltgeräts (1) ist.

5. Haushaltsgerät (1) nach einem der vorhergehenden Ansprüche, **dadurch gekennzeichnet, dass** bei einem Einstellen der Drehstellung (18) eine erste Betriebsfunktion vorrangig ist und die zweite Betriebsfunktion an dieser Drehstellung (18) nur dann in den Vorrang gegenüber der ersten Bedienfunktion tritt, wenn die zweite Betriebsfunktion explizit ausgewählt wird.

6. Haushaltsgerät (1) nach Anspruch 5, **dadurch gekennzeichnet, dass** die Bedienvorrichtung (4) eine zum Drehknebel (5) unterschiedliche Auswahleinheit (20) aufweist, an welcher die andere Bedienfunktion auswählbar ist, wenn der Drehknebel (5) an der Drehstellung angeordnet ist.

7. Haushaltsgerät (1) nach Anspruch 6, **dadurch gekennzeichnet, dass** die Auswahleinheit (20) ein berührsensitives Bedienfeld (7) und/oder ein weiterer Drehknebel (8) ist.

8. Haushaltsgerät (1) nach einem der vorhergehenden Ansprüche 1 bis 4, **dadurch gekennzeichnet, dass** beim Einstellen des Drehknebels (5) in die diskrete Drehstellung (18) die zumindest zwei Betriebsfunktionen gleichwertig und/oder gleichzeitig zur Auswahl an einer drehknebelinternen Auswahleinheit (20) angeboten sind.

9. Haushaltsgerät (1) nach Anspruch 8, **dadurch gekennzeichnet, dass** die Auswahleinheit (20) ein berührsensitives Bedienfeld an einer Frontseite (5a) des Drehknebels (5) und/oder ein berührsensitives Bedienfeld an der Mantelwand (5b) des Drehknebels (5) ist.

10. Haushaltsgerät (1) nach einem der vorhergehenden Ansprüche, **dadurch gekennzeichnet, dass** das Haushaltsgerät (1) mehrere Funktionseinheiten (11, 12, 13, 14, 15, 16, 17, 25) aufweist, die in verschiedenen diskreten Drehstellungen (18) jeweils zumindest paarweise mit verschiedenen Betriebsfunktionen verknüpft sind, wobei die zumindest zwei Funktionseinheiten (11, 12, 13, 14, 15, 16, 17, 25) an einer diskreten Drehstellung (18) funktionell eine spezifische Wirkverbindung aufweisen.

11. Haushaltsgerät (1) nach Anspruch 10, **dadurch gekennzeichnet, dass** die Wirkverbindung für beide Betriebsfunktionen, die an der einen diskreten Drehstellung (18) auswählbar sind, gleich ist.

12. Haushaltsgerät (1) nach Anspruch 10 oder 11, **dadurch gekennzeichnet, dass** die zumindest zwei Funktionseinheiten (11, 12, 13, 14, 15, 16, 17, 25) gleiche Funktionstypen sind.

13. Haushaltsgerät (1) nach Anspruch 12, dass die beiden Funktionseinheiten (11, 12, 13, 14, 15, 16, 17, 25) Heizeinheiten sind, und die erste Betriebsfunktion eine Gargutzubereitungsfunktion ist, und die zweite Betriebsfunktion eine weitere Gargutzubereitungsfunkton ist oder keine Gargutzubereitungsfunktion ist.

14. Haushaltsgerät (1) nach einem der vorhergehenden Ansprüche, **dadurch gekennzeichnet, dass** die zweite Betriebsfunktion ein Automatikprogramm des Haushaltsgeräts (1) ist.

15. Verfahren zum Betreiben eines Haushaltsgeräts (1) zum Zubereiten von Lebensmitteln, insbesondre nach einem der vorhergehenden Ansprüche, wobei ein Drehknebel (5) einer Bedienvorrichtung (4) des Haushaltsgeräts (1) um eine Drehachse (A) in einen diskrete Drehstellung (18) gedreht wird, an der zumindest eine spezifische Funktionseinheit (11, 12, 13, 14, 15, 16, 17, 25) des Haushaltsgeräts (1) und eine mit der Funktionseinheit (11, 12, 13, 14, 15, 16, 17, 25) verknüpfte Betriebsfunktion des Haushaltsgeräts (1) auswählbar ist, und in der diskreten Drehstellung (18) zumindest eine zur ersten Betriebsfunktion unterschiedliche weitere Betriebsfunktion des Haushaltsgeräts (1) zugeordnet und auswählbar ist.
